# EUROPÄISCHE PATENTSCHRIFT

(11) **EP 0 360 363 B1**
(45) Veröffentlichungstag und Bekanntmachung des Hinweises auf die Patenterteilung: **16.12.1992**
(21) Anmeldenummer: 89202597.4
(22) Anmeldetag: 19.09.1989
(51) Int. Cl.: A45C 11/38, A45C 13/00

(54) **Wasserdichte Fototasche**
Watertight camera case
Sac étanche pour appareils photographiques

(30) Priorität: 21.09.1988 DE 3832071
(43) Veröffentlichungstag der Anmeldung: 28.03.1990
(73) Patentinhaber: RIMOWA Kofferfabrik GmbH, D-50829 Köln (DE)
(72) Erfinder: Morszeck, Dieter, W-5000 Köln 41 (DE)
(74) Vertreter: Dallmeyer, Georg, Dipl.-Ing.

(56) Entgegenhaltungen:
- DE-A- 3 627 524
- FR-A- 2 045 023
- FR-A- 2 554 420
- FR-E- 79 166
- US-A- 2 803 368
- US-A- 4 136 726
- US-A- 4 143 695
- US-A- 4 190 155
- US-A- 4 484 682
- US-A- 4 610 286

## Beschreibung

Die Erfindung betrifft eine Fototasche aus einem einseitig offenen Behälterteil mit unterteilbarem Innenraum und aus einem einseitig an dem Behälterteil angelenkten, den Innenraum abschließenden Verschlußteil, wobei die Wände des Behälterteils und des Verschlußteils eine äußere flexible Materialschicht aufweisen und der Behälterteil und der Verschlußteil mit zusammenwirkenden Verschlußmitteln versehen sind.

Derartige Fototaschen werden benötigt, um einen Fotoapparat nebst Zubehör, wie z.B. Wechselobjektiven, Filtern, Blitzgerät, Filmmaterial, Motorwinder oder Videokameras und deren Zubehör derart aufzunehmen, daß die einzelnen Teile nicht aneinanderstoßen können und auch ein gewisser Schutz vor Witterungseinflüssen gegeben ist. Dabei ist der Innenraum derartiger Taschen unterteilbar, um unterschiedlich große Fächer zu bilden.

Bekannt sind auch Fotokoffer mit Metallwänden, die in der Regel für einen größeren Ausstattungsumfang vorgesehen sind. Diese Fotokoffer sind auch für höhere Belastungen, insbesondere Stoßbelastungen, geeignet und können wasserdicht gestaltet sein. Ein Nachteil dieser Fotokoffer ist dabei ihr relativ hohes Gewicht.

Dagegen haben leichte Fototaschen aus Stoff oder Leder bzw. Kunstleder den Nachteil, nur bis zu einem gewissen Umfang gegen Witterungseinflüsse zu schützen. Erst recht sind derartige weiche oder halbfeste Fototaschen nicht wasserdicht, so daß teure Fotoausrüstungen z.B. beim Wassersport wegen der fehlenden Wasserdichtigkeit und der infolgedessen fehlenden Schwimmfähigkeit der Fototaschen verlorengehen können oder zumindest auf Grund des Eindringens von Wasser beschädigt werden können. Die bekannte Fototasche (US-A-4 610 286) ist weder wasserdicht noch besteht sie aus wasserundurchlässigem Kunststoff. Sie weist lediglich ein Innengewebe auf, das gegen Feuchtigkeit resistent, nicht jedoch wasserdicht ist. Die Wände sind aus geschäumten Kunststoffelementen zusammengesetzt, die ebenfalls die Fototasche nicht wasserdicht abschließen. Schließlich ist die äußere Textilschicht nur wasserabweisend.

Aus der US-A-2 803 368 ist ein wärmeisolierender Behälter, insbesondere für den Transport von Blutplasma bekannt, der aus einer mehrschichtigen Wandung besteht. Die Außenschicht besteht aus einem wannenförmigen Gehäuse aus Kunststoff, während zwei innere Schichten aus Isoliermaterial, z.B. aus Glasfaserstrukturen bestehen. Die Innenschicht ist feuchtigkeitsresistent.

Der bekannte Behälter besteht also aus zwei einstückigen Schalen, die über separate Rahmenteile miteinander verbunden werden. Die Rahmenteile sind einerseits gegeneinander abgedichtet, müssen aber andererseits auch gegen die äußeren Schalen abgedichtet sein. Ein derartiger Behälter soll lediglich eine gute Wärmeisolierung aufweisen und bietet keine absolute Sicherheit gegen Wasserundichtigkeiten, wie sie für teure elektronische und fotomechanische Ausrüstungen erforderlich ist.

Auch in tropischen oder subtropischen Klimagebieten mit hoher Luftfeuchte können Fotoausrüstungen, insbesondere deren elektronische Steuerungen, mit herkömmlichen Fototaschen Schaden nehmen.

Der Erfindung liegt die Aufgabe zugrunde, eine Fototasche zu schaffen, deren Innenraum wasserdicht abgeschlossen ist.

Zur Lösung dieser Aufgabe ist bei einer Fototasche aus einem einseitig offenen Behälterteil mit unterteilbarem Innenraum und aus einem einseitig an dem Behälterteil angelenkten, den Innenraum abschließenden Verschlußteil, wobei die Wände des Behälterteils und des Verschlußteils eine äußere flexible Materialschicht aufweisen und der Behälterteil und der Verschlußteil mit zusammenwirkenden Verschlußmitteln versehen sind, erfindungsgemäß vorgesehen,
- daß die Wände des Behälterteils und des Verschlußteils jeweils eine eine einstückige und nahtlose wasserundurchlässige Wanne bildende Kunststoffschicht aufweisen,
- daß die Kunststoffschicht des Behälterteils ein die Behälteröffnung begrenzendes erstes Rahmenteil und die Kunststoffschicht des Verschlußteils ein den Verschlußteil abschließendes zweites Rahmenteil durch Umstülpen der Ränder bildet,
- daß die Verschlußmittel an den Rahmenteilen angreifen und
- daß die Rahmenteile über eine kombinierte Labyrinth- und Berührungsdichtung im Schließzustand im Eingriff sind.

Dadurch, daß die Kunststoffschicht eine einstückige und nahtlose wasserundurchlässige Wanne mit dem die Behälteröffnung begrenzendem Rahmenteil bildet, indem die Kunststoffschicht im Randbereich nach außen umgestülpt wird, ist auf diese Weise in Verbindung mit einer mit den Rahmenteilen zusammenwirkenden Dichtung eine hermetische Abdichtung des Fototascheninnenraums möglich. Die jeweils eine Wanne bildende Kunststoffschicht benötigt keine weiteren Elemente, so daß auch keine Undichtigkeiten an den Fügestellen zwischen Kunststoffschicht und Zwischenelementen entstehen können. Zwischen Kunststoffschicht und dem Rahmenteil, nämlich dem umgestülpten Rand der Kunststoffschicht, können dann in vorteilhafter Weise Isolierschichten und äußere Gewebeschichten angebracht werden, wobei die Zugänglichkeit und Funktionssicherheit der an den Rahmenteilen angreifenden Verschlußteile nicht beeinträchtigt ist.

Alle Wände der Fototasche weisen eine wasserdichte Kunststoffschicht auf, die an der Nahtstelle zwischen Behälterteil und Verschlußteil wasserdicht mit jeweils einem Rahmenteil verbunden wird. Die beiden Rahmenteile lassen sich wiederum mit Hilfe einer Labyrinth- und Berührungsdichtung wasserdicht mit Hilfe der Verschlußmittel gegeneinanderdrücken, so daß ein allseitig hermetisch abgeschlossener Innenraum entsteht, der der Fototasche in Notfällen auch im befüllten Zustand die Schwimmfähigkeit erhält. Ein weiterer Vorteil der hermetischen Abdichtung besteht darin, daß die empfindlichen Fotogeräte in Gegenden mit hoher Luftfeuchtigkeit geschützt aufbewahrt werden können, wobei dem Innenraum ein Trocknungsmittel beigefügt werden kann. Eine derartige Tasche kann extrem leichtgewichtig hergestellt werden und bietet gleichwohl optimalen Schutz für hochwertige optische und elektronische Geräte.

Die Labyrinthdichtung besteht vorzugsweise aus einer ersten Profilierung im Bereich des ersten Rahmenteils und einer zweiten zur ersten komplementären Profilierung im Bereich des zweiten Rahmenteils, während die Berührungsdichtung in Form einer elastischen Einlage in eine Vertiefung der Labyrinthdichtung in einem der Rahmenteile eingesetzt ist. Die labyrinthartige, einander angepaßte Profilierung der Rahmenteile bietet einerseits einen gewissen Spritzwasserschutz, und dient andererseits hauptsächlich dazu, eine definierte Lage der zusammenwirkenden Rahmenteile und der zwischen ihnen befindlichen Berührungsdichtung zu gewährleisten, wobei die beiden Rahmenteile im Schließzustand eine stabile verwindungsfeste Einheit bilden. Die elastische Einlage ermöglicht es, den Verschlußteil mit einer gewissen Vorspannung gegen den Behälterteil zu pressen, so daß eine zuverlässige hermetische Abdichtung am gesamten Umfang der Behälteröffnung gewährleistet ist.

Bei einem bevorzugten Ausführungsbeispiel ist vorgesehen, daß die Kunststoffschicht aus einem thermoplastischen Material besteht und die jeweiligen Rahmenteile und deren Profilierungen bildet. Auf diese Weise können die Rahmenteile und die wasserundurchlässige Kunststoffschicht der Wände einstückig hergestellt werden, so daß Dichtigkeitsprobleme an Übergangsstellen zwischen Kunststoffschicht und Rahmenteil nicht entstehen können.

Bei einem bevorzugten Ausführungsbeispiel ist vorgesehen, daß zwischen der äußeren Stoffschicht und der Kunststoffschicht eine Zwischenschicht aus Schaumstoff angeordnet ist. Die Zwischenschicht aus Schaumstoff gibt der Fototasche eine gewisse Formstabilität und dient zur Abstützung der Kunststoffschicht, ohne das Gewicht der Fototasche wesentlich zu erhöhen. Gleichzeitig bewirkt die Schaumstoffschicht eine sehr gute Isolierung des Innenraums gegen Kälte oder Hitze.

Die Zwischenschicht besteht vorzugsweise aus einem Hartschaumstoff. Bei Verwendung von Hartschaumstoff als Zwischenschicht wird eine hohe Stoßfestigkeit und Verwindungsfestigkeit der Fototasche erreicht.

Das Rahmenteil des Verschlußteils kann mit einem umlaufenden Metallprofil verstärkt sein. Das umlaufende Metallprofil sorgt für eine hohe Formstabilität der Profilierung an dem Rahmenteil des Verschlußteils, so daß beispielsweise in Kombination mit einer Zwischenschicht aus Hartschaumstoff eine Belastbarkeit der Fototasche mit einem Gewicht bis zu 100 kg ermöglicht wird, ohne dadurch ein hohes Gewicht in Kauf nehmen zu müssen. Eine derartige Fototasche kann daher zur Not auch als Podest verwendet werden, um eine günstigere fotografische Aufnahmeposition zu erreichen.

Eine Weiterbildung der Erfindung sieht vor, daß die Verschlußmittel aus mindestens einem Hebelzugschloß bestehen. Ein derartiges Schloß ist besonders gut geeignet, die beiden Rahmenteile unter Erzeugung einer Vorspannung zusammenzupressen.

Die aus der Kunststoffschicht gebildete Behälterinnenwand weist bei einem bevorzugten Ausführungsbeispiel der Erfindung in Richtung auf das Verschlußteil verlaufende, parallele, nach innen vorstehende Rippen auf. Diese Rippen tragen bei einer Belastung der Fototasche in Richtung der Rippen zu einer Stabilitätserhöhung bei und können gleichzeitig zur Unterteilung des Innenraums verwendet werden.

Im folgenden werden unter Bezugnahme auf die Zeichnungen Ausführungsbeispiele der Erfindung näher erläutert. Es zeigen:
Fig. 1 eine perspektivische Ansicht eines ersten Ausführungsbeispiels
Fig. 2 eine Bodenansicht des ersten Ausführungsbeispiels
Fig. 3 eine perspektivische Ansicht eines zweiten Ausführungsbeispiels
Fig. 4 eine Rückansicht des zweiten Ausführungsbeispiels
Fig. 5 einen Teilquerschnitt durch das zweite Ausführungsbeispiel gemäß Fig. 2
Fig. 6 eine perspektivische Darstellung des zweiten Ausführungsbeispiels mit geöffnetem Verschlußteil.

Ein erstes Ausführungsbeispiel der Fototasche 1 ist im wesentlichen quaderförmig gestaltet und ist mit einem an den jeweiligen Querseiten der Fototasche 1 befestigten Tragegurt 6 versehen. Die Fototasche 1 weist einen Stoffbezug 8 auf, der vorzugsweise aus einem Nylongewebe besteht. An der Frontseite und an den Querseiten können in üblicher Weise weitere Taschen 10,12,14 aufgesetzt sein, die beispielsweise mit Klettverschlüssen oder mit Reißverschlüssen 16 verschlossen werden können.

Der Tragegurt 6 ist über Schnappverschlüsse 18 mit der Fototasche 1 verbunden, so daß der Tragegurt 6 beidseitig von der Tasche gelöst werden kann. Der Tragegurt kann ferner in seiner Länge variiert werden und ist mit einem Schulterpolster 20 versehen, das einerseits ein Abrutschen des Tragegurtes 6 von der Schulter verhindern soll und andererseits das auf der Schulter aufliegende Gewicht besser verteilen soll.

Die Fototasche 1 weist einen im wesentlichen wannenförmigen Behälterteil 3 und ein Verschlußteil 5 in Form einer Verschlußklappe oder eines Verschlußdeckels auf, die jeweils mit einem Rahmenteil 2,4 eingefaßt sind, wobei die Rahmenteile 2,4 beim Verschließen der Fototasche 1 gegeneinandergedrückt werden. Hierzu weisen die Rahmenteile 2,4 bei dem Ausführungsbeispiel der Fig. 1 an der Bodenseite der Fototasche 1 ein Scharnier 22 auf (siehe Fig. 2), das auf der gegenüberliegenden Seite, also auf der Oberseite der Fototasche, mit zwei Hebelzugschlössern 24 zusammenwirkt, um die beiden Rahmenteile 2,4 auf ihrer gesamten stirnseitigen Umfangsfläche fest gegeneinanderzudrücken.

Fig. 3 zeigt ein zweites Ausführungsbeispiel, bei dem ein Verschlußteil 5 in Form eines Verschlußdeckels vorgesehen ist, so daß dieses Verschlußteil 5 beim Tragen eine normalerweise horizontale Position einnimmt, während der Verschlußteil 5 gemäß dem Ausführungsbeispiel der Fig. 1 eine beim Tragen vertikale Position einnimmt. Der Verschlußteil 5 ist bei dem Ausführungsbeispiel der Fig. 3, wie in Fig. 4 ersichtlich, am oberen Ende der Rückseite über ein Scharnier 22 an dem Behälterteil 3 angelenkt. Auf der Frontseite sind wiederum zwei abschließbare Hebelzugschlösser 24 vorgesehen, die es ermöglichen, das zweite Rahmenteil 4 des Verschlußteils gegen das erste Rahmenteil 2 des Behälterteils 3 mit Vorspannung anzupressen.

Die Hebelzugschlösser 24 und das Scharnier 22 sind an den Rahmenteilen 2,4 befestigt, wobei im Falle der Verwendung von Scharnieren ein einziges Hebelzugschloß genügen kann.

Anstelle der Scharniere 22 in beiden Ausführungsbeispielen können auch zwei mit Abstand angeordnete, in den Figuren nicht dargestellte Verhakungsstellen vorgesehen sein, die ein vollständiges Lösen des Verschlußteils 5 von dem Behälterteil 3 bei geöffneten Hebelzugschlössern 24 ermöglichen. Diese Verhakungsstellen sind vorzugsweise an den jeweiligen mit Abstand voneinander angeordneten Hebelzugschlössern 24 gegenüberliegenden Stellen der Rahmenteile 2,4 angeordnet.

Wie aus Fig. 2 ersichtlich, ist in dem Fall, in dem das Scharnier 22 auf der Bodenseite angeordnet ist, vorgesehen, eine zusätzliche Schutzschicht 26 über dem Scharnier 22 anzuordnen, die das Scharnier über seine Länge vollständig oder zumindest weitestgehend überdeckt, um zu verhindern, daß beim Abstellen der Fototasche 1 Schmutz in das Scharnier 22 eindringen kann. Die Schutzschicht 26 kann dabei aus dem gleichen Material bestehen wie der Stoffbezug 8.

Fig. 5 zeigt einen Querschnitt durch ein Ausführungsbeispiel gemäß Fig. 3. Der Behälterteil 3 und der Verschlußteil 5 weisen hierbei eine Kunststoffschicht 7 auf, die die Innenschicht der insgesamt dreischichtigen Wandung bildet. Diese Kunststoffschicht 7 besteht aus einem relativ dünnwandigen thermoplastischen Kunststoff und bildet eine formbeständige tiefe Innenwanne für den Behälterteil 3 bzw. eine flache wannenförmige Innenfläche für den Verschlußteil 5. Diese jeweils für den Behälterteil 3 und den Verschlußteil 5 gebildeten Wannen sind einstückig und nahtlos und bilden zugleich die Rahmenteile 2 bzw. 4 durch Umstülpen der Ränder der Kunststoffschicht 7.

Auf der von der Kunststoffschicht 7 des Verschlußteils 5 gebildeten wannenförmigen Innenflache können zusätzlich Taschen für Kleinzubehör vorgesehen sein.

Zwischen Stoffbezug 8 und Kunststoffschicht 7 kann außerdem eine Schaumstoffschicht 9 angeordnet sein, die vorzugsweise aus einem Hartschaumstoff besteht.

Die Rahmenteile 2,4 sind im Querschnitt derart einander angepaßt profiliert gestaltet, daß im Schließzustand ein schmaler mäanderförmiger Spalt 28 zwischen dem Behälterteil 3 und Verschlußteil 5 verbleibt. Der Spalt schützt in Form einer Labyrinthdichtung vor Spritzwasser.

Das erste Rahmenteil 2 ist so gebildet, daß die Kunststoffschicht 7 an der freien umlaufenden Kante des Behälterteils 3 die mittlere Schaumstoffschicht 9 und den äußeren Stoffbezug 8 übergreift. Dabei ist an dem ersten Rahmenteil 2 des Behälterteils 3 eine zum Verschlußteil 5 vorstehende Rippe 30 vorgesehen, die in eine komplementäre profilierung des zweiten Rahmenteils 4, nämlich in eine Nut 32 eingreift. Die Rippe 30 und die Nut 32 verlaufen auf den einander zugewandten Stirnflächen der jeweiligen Rahmenteile 2,4, wobei die Nut 32 eine Gummidichtung 34 aufnimmt, die zusätzlich zu der von dem Spalt 28 gebildeten Labyrinthdichtung eine Berührungsdichtung schafft, die ein hermetisches Abschließen des Innenraums 36 ermöglicht. Die Gummidichtung 34 besteht vorzugsweise aus einem Chloropren-Schaumstoffband, das endlos in die Nut 32 eingelegt ist.

Die Schaumstoffschicht 9 kann sowohl im Rahmenteil 2 als auch im Rahmenteil 4 der profilierten Kontur der Kunststoffschicht 7 folgen und damit zu einer Versteifung der Rahmenteile 2,4 beitragen. Zusätzlich kann das zweite Rahmenteil 4 des Verschlußteils 5 durch ein Aluminiumprofil 38 verstärkt sein, um eine Formstabilität des deckelartigen Verschlußteils 5 zu gewährleisten. Das Aluminiumprofil 38 besteht aus einem Bandprofil, das im Querschnitt gesehen mit einer nasenförmig nach innen abstehenden Profilierung 46 versehen ist. Ein derartiges Aluminiumprofil ist leicht und gewährleistet einen hohen Verformungswiderstand, wobei die Profilierung 46 sich in der Schaumstoffschicht 9 abstützen kann.

Die Kunststoffschicht 7 des Verschlußteils 5 ist also im Bereich des zweiten Rahmenteils 4 beiderseits der Nut 32 im Querschnitt U-förmig profiliert derart, daß zwei umlaufende Rippen 40,42 gebildet sind, die zwischen sich in der im Querschnitt im wesentlichen rechteckigen Nut 32 die Rippe 30 des Behälterteils 2 auf nehmen. In der äußeren Rippe 42 des Verschlußteils 5 ist das Aluminiumprofil 38, dessen unterer gerader Abschnitt von dem Stoffbezug 8 umfaßt ist, eingefügt, wobei die Kunststoffschicht 7, der Stoffbezug 8 und das Aluminiumprofil 38 miteinander verklebt sein können oder beispielsweise mit Nieten aneinandergeheftet sein können.

Die Hebelzugschlösser 24 bzw. das Scharnier 22 sind jeweils außen an den Rahmenteilen 2 und 4 in geeigneter Weise, z.B.mit Nietverbindungen, befestigt.

Die Kunststoffschicht 7 kann als thermoplastisches Teil mit nach innen vorstehenden zueinander parallelen Längsrippen 44 versehen sein, die rechtwinklig zur Öffnung des Behälterteils 3 verlaufen. Diese Längsrippen 44 tragen zur Stabilität der Kunststoffschicht 7 bei und erlauben zusätzlich die Unterteilung des Innenraums 36 in unterschiedlich große Fächer.

Eine derart gestaltete Fototasche ist leicht und trotzdem wasserdicht. Bei einem dreischichtigen Aufbau der Wandungen kann sie auch in einem hohen Maße verwindungsfest sein und erlaubt bei einer Verstärkung des Verschlußteils 5 mit einem Aluminiumprofil 38 eine Belastung mit bis zu 100 kg auf das Verschlußteil 5. Auf diese Weise kann die Fototasche auch als Podest aushelfen.

## Patentansprüche

1. Fototasche aus einem einseitig offenen Behälterteil (3) mit unterteilbarem Innenraum und aus einem einseitig an dem Behälterteil (3) angelenkten, den Innenraum abschließenden Verschlußteil (5), wobei die Wände des Behälterteils (3) und des Verschlußteils (5)eine äußere flexible Materialschicht außweisen und der Behälterteil und der Verschlußteil mit zusammenwirkenden Verschlußmitteln (24) versehen sind,
**dadurch gekennzeichnet,**
- daß die Wände des Behälterteils (3) und des Verschlußteils (5) jeweils eine eine einstückige und nahtlose wasserundurchlässige Wanne bildende Kunststoffschicht (7) aufweisen,
- daß die Kunststoffschicht (7) des Behälterteils (5) ein die Behälteröffnung begrenzendes erstes Rahmenteil (2) und die Kunststoffschicht (7) des Verschlußteils (5) ein den Verschlußteil (5) abschließendes zweites Rahmenteil (4) durch Umstülpen der Ränder bildet,
- daß die Verschlußmittel (24) an den Rahmenteilen (2,4) angreifen und
- daß die Rahmenteile (2,4) über eine kombinierte Labyrinth- und Berührungsdichtung 28,30,32,34,40,42) im Schließzustand im Eingriff sind.

2. Fototasche nach Anspruch 1, dadurch gekennzeichnet,
- daß die Labyrinthdichtung aus einer ersten Profilierung im Bereich des ersten Rahmenteils (2), einer zweiten zur ersten komplementären Profilierung im Bereich des zweiten Rahmenteils (4) und dem zwischen den Profilierungen verbleibenden Spalt (28) gebildet ist
- daß die Berührungsdichtung in Form einer elastischen Einlage (34) in eine Vertiefung (32) der Labyrinthdichtung in einem der Rahmenteile (2,4) eingesetzt ist.

3. Fototasche nach Anspruch 1 oder 2, dadurch gekennzeichnet,
- daß die Kunststoffschicht (7) aus einem thermoplastischen Material besteht und die jeweiligen Rahmenteile (2,4) und Profilierungen bildet.

4. Fototasche nach einem der Ansprüche 1 bis 3, dadurch gekennzeichnet,
- daß zwischen der äußeren Stoffschicht (8) und der Kunststoffschicht (7) eine Zwischenschicht (9) aus Schaumstoff angeordnet ist.

5. Fototasche nach Anspruch 4, dadurch gekennzeichnet,
- daß die Zwischenschicht (9) aus Hartschaumstoff besteht.

6. Fototasche nach einem der Ansprüche 1 bis 5, dadurch gekennzeichnet,
- daß das Rahmenteil (4) des Verschlußteils (5) mit einem umlaufenden Metallprofil (38) verstärkt ist.

7. Fototasche nach einem der Ansprüche 1 bis 5, dadurch gekennzeichnet,
- daß die Verschlußmittel aus mindestens einem Hebelzugschloß (24) bestehen.

8. Fototasche nach einem der Ansprüche 4 bis 7, dadurch gekennzeichnet,
- daß die Kunststoffschicht (7) zueinander parallele, in den Innenraum (36) vorstehende Rippen aufweist, die senkrecht zur Öffnung des Behälterteils (3) verlaufen.

## Claims

1. Photoequipment bag made of a unilaterally open container part (3) including a dividable inner space, and a closing part (5) unilaterally hinged to the container part (3) and closing the inner space, the walls of the container part (3) and of the closing part (5) having an external flexible material layer and the container part and the closing part being provided with cooperating locking means (24),
**characterized in that**
- the walls of the container part (3) and of the closing part (5) each have a water-impermeable plastic layer (7) forming an integral and seamless water-impermeable trough,
- by turning up the edges, the plastic layer (7) of the container part (3) forms a first frame portion (2) limiting the container aperture, and the plastic layer (7) of the closing part (5) forms a second frame portion (4) closing the closing part (5),
- the locking means (24) engage the frame portions (2,4), and
- the frame portions (2,4) are in engagement in the locking condition via a combined labyrinth- and contact seal (28,30,32,34,40,42).

2. Photoequipment bag as set forth in claim 1, characterized in that
- the labyrinth seal is formed of a first profile within the area of the first frame portion (2), a second profile complementary to the first, within the area of the second frame portion (4), and of a gap (28) left between the profiles,
- that the contact seal is disposed as a flexible insert (34) in a recess (32) of the labyrinth seal in one of the frame portions (2,4).

3. Photoequipment bag as set forth in claim 1 or 2, characterized in that
- the plastic layer (7) is made of a thermoplastic material and forms the respective frame portions (2,4) and profiles.

4. Photoequipment bag as set forth in one of claims 1 to 3, characterized in that
- between the outer fabric layer (8) and the plastic layer (7), an intermediate foam layer (9) is disposed.

5. Photoequipment bag as set forth in claim 4, characterized in that
- the intermediate layer (9) is made of hard foam.

6. Photoequipment bag as set forth in one of claims 1 to 5, characterized in that
- the frame portion (4) of the closing part (5) is reinforced by a circumjacent metal profile (38).

7. Photoequipment bag as set forth in one of claims 1 to 5, characterized in that
- the locking means consist of at least one lever traction lock (24).

8. Photoequipment bag as set forth in one of claims 4 to 7, characterized in that
- the plastic layer (7) comprises parallel ribs projecting into the inner space (36) and extending perpendicular to the aperture of the container part (3).

## Revendications

1. Etui pour appareil photographique composé d'une partie conteneur (3) ouverte d'un côté, à espace intérieur pouvant être subdivisé, et d'une partie de fermeture (5) attachée d'un côté, de manière articulable, à la partie conteneur (3) et de la partie de fermeture (5) présentant une couche extérieure de matériau flexible et la partie conteneur et la partie de fermeture étant pourvues de moyens de fermeture (24) coopérant l'un avec l'autre, caractérisé en ce que :
- les parois de la partie conteneur (3) et de la partie de fermeture (5) présentent, chacune, une couche de matière plastique (7) formant une cuvette étanche à l'eau, en une seule pièce et sans couture,
- la couche de matière plastique (7) de la partie conteneur (3) forme une première partie de châssis (2) délimitant l'ouverture du conteneur et que la couche de matière plastique (7) de la partie de fermeture (5) forme une seconde partie de châssis (4) fermant la partie de fermeture (5), par retroussement des bords,
- les moyens de fermeture (24) sont fixés sur les parties de châssis (2,4) de façon à s'emboîter,
- les parties de châssis (2, 4) s'emboîtent l'une dans l'autre, à l'état de fermeture, par un joint en forme de labyrinthe avec contact (28, 30, 32, 34, 40, 42) combiné.

2. Etui pour appareil photographique suivant la revendication 1, caractérisé en ce que
- le joint en forme de labyrinthe est formé d'un premier profil sur la première partie de châssis (2), d'un second profil, complémentaire au premier, sur la seconde partie de châssis (4), et d'un espace (28) restant entre les deux profils,
- et que le joint de contact est placé sous forme d'un insert élastique (24) dans un creux (32) du joint en forme de labyrinthe dans l'une des parties de châssis (2, 4).

3. Etui pour appareil photographique suivant la revendication 1 ou 2, caractérisé en ce que la couche de matière plastique (7) est réalisée en une matière thermoplastique et constitue les parties de châssis (2, 4) et les profils correspondants.

4. Etui pour appareil photographique suivant l'une des revendications 1 à 3, caractérisé en ce qu'entre la couche de tissu extérieure (8) et la couche de matière plastique (7) est disposée une couche intermédiaire (9) de mousse.

5. Etui pour appareil photographique suivant la revendication 4, caractérisé en ce que la couche intermédiaire (9) est en mousse dure.

6. Etui pour appareil photographique suivant l'une des revendications 1 à 5, caractérisé en ce que la partie de châssis (4) de la partie de fermeture (5) est renforcée par un profilé métallique (38) tout autour.

7. Etui pour appareil photographique suivant l'une des revendications 1 à 5, caractérisé en ce que les moyens de fermeture consistent en au moins une fermeture à levier (24).

8. Etui pour appareil photographique suivant l'une des revendications 4 à 7, caractérisé en ce que la couche de matière plastique (7) présente des nervures en saillie dans l'espace intérieur (36), parallèles l'une à l'autre, qui s'étendent perpendiculairement à l'ouverture de la partie conteneur (3).
